# EUROPÄISCHE PATENTANMELDUNG

(11) **EP 3 045 079 A1**
(43) Veröffentlichungstag der Anmeldung: **20.07.2016**
(21) Anmeldenummer: 15151007.0
(22) Anmeldetag: 13.01.2015
(51) Int. Cl.: A47C 7/50

(54) **Sitzmöbelset sowie Hocker und Beschlag hierfür**

(71) Anmelder: Vel Vega - Design E Tecnologia Ind. Unip. Lda., Madeira (PT)
(72) Erfinder: Fischer, Matthias, 1070 Wien (AT)
(74) Vertreter: Patentanwaltskanzlei Cartagena

(57) **Zusammenfassung**

Es wird ein Sitzmöbelset (10) vorgeschlagen. Dieses weist einen Sessel (30) oder ein Sofa mit einer Basis (32), mit einer Sitzfläche (36) und mit einer Rückenlehne (38) auf. Es weist weiterhin mindestens einen Hocker (60) mit einer Basis (32) und mit einer durch ein Getriebe (80) gegenüber der Basis lageverstellbare Beinauflageeinheit (90) mit Beinauflagefläche (92) auf. Der Sessel bzw. das Sofa weist einen nach vorne offenen Stauraum(40) unter der Sitzfläche auf, der zur vollständigen Aufnahme des Hockers ausgebildet ist.

## Beschreibung

Die Erfindung betrifft ein Sitzmöbelset mit einem Sessel oder einem Sofa sowie einer Beinauflageeinheit.

Aus dem Stand der Technik ist eine Vielzahl von Gestaltungen gepolsterter Sitzmöbel bekannt, die vor einer Sitzfläche eine Beinauflagefläche zur Auflage der Beine aufweisen. Diese Sessel mit integrierter Beinauflagefläche verfügen üblicherweise über eine aus einer Vielzahl von Einzelteilen bestehende Führungsmechanik, die die Verlagerung der Beinauflagefläche zwischen einer Stauposition und einer Nutzposition zulässt.

Die genannten Sessel mit einer durch eine Führungsmechanik verfahrbaren Beinauflagefläche sind üblicherweise vergleichsweise teuer. Zudem wird die je nach Ausgestaltung bei der Nutzung deutlich sichtbare Mechanik vielfach als störend empfunden.

Ein anderer Weg liegt darin, einen separaten Hocker zu verwenden, der in geeigneter Position vor dem Sessel oder Sofa die Funktion einer Beinauflage erfüllen kann. Diese einfache Lösung mit einem separaten Hocker wird jedoch ebenfalls nicht als optimal angesehen, da der Hocker bei Nichtbenutzung zur Seite gestellt werden muss und als störend empfunden wird.

### AUFGABE UND LÖSUNG

Aufgabe der Erfindung ist es, ein gattungsgemäßes Sitzmöbelstück mit Sessel oder Sofa einerseits und Hocker andererseits dahingehend weiterzubilden, dass eine einfache und kostengünstige Möglichkeit geschaffen wird, die Nachteile des Standes der Technik zu mindern oder zu verhindern.

Erfindungsgemäß wird dies durch ein Sitzmöbelset erreicht, welches die folgenden Merkmale aufweist.

Das erfindungsgemäße Sitzmöbelstück weist einen Sessel oder ein Sofa auf, welcher seinerseits über eine Basis, eine Sitzfläche und eine Rückenlehne verfügt. Als Basis wird dabei jener Abschnitt des Sessels oder Sofas verstanden, der unterhalb der Sitzfläche angeordnet ist und über den die Gewichtskraft des Sessels oder Sofas und des darauf Sitzenden in einen Untergrund eingeleitet wird. Die Sitzfläche und die Rückenlehne können gegenüber dieser Basis fest positioniert oder auch gegeneinander oder gegenüber der Basis verlagerbar sein, beispielsweise um durch Herunterklappen einer Rückenlehne eine Liegestellung zu ermöglichen.

Das erfindungsgemäße Sitzmöbelset weist weiterhin einen Hocker auf, der seinerseits über eine Basis und über eine Beinauflageeinheit mit Beinauflagefläche verfügt. Die Basis des Hockers ist eine von der Basis des Sessels oder Sofas getrennte Basis, über die die Gewichtskraft des Hockers und der darauf ruhenden Beine in einen Untergrund eingeleitet wird.

Bei einem erfindungsgemäßen Sitzmöbelstück ist zwischen der Basis des Hockers und der Beinauflageeinheit ein Getriebe vorgesehen, mittels dessen die Beinauflageeinheit lageverstellbar gegenüber der Basis ist. Insbesondere kann die Beinauflageeinheit mittels des Getriebes gegenüber der Basis des Hockers höhenverstellbar sein. Auch ist es möglich, die Beinauflageeinheit durch das Getriebe gegenüber der Basis kippbar zu gestalten, so dass sich die Ausrichtung der Beinauflageeinheit in geringem Maße (+/- 30°) verstellen lässt.

Erfindungsgemäß ist weiterhin vorgesehen, dass der Sessel oder das Sofa einen nach vorne offenen Stauraum unter der Sitzfläche zur Verfügung stellt, der zur vollständigen Aufnahme des Hockers ausgebildet ist. Dieser Stauraum, der insbesondere durch seitliche Wangen des Sessels oder Sofas und/oder seitliche Füße einerseits und durch eine Unterkante der Beinauflageeinheit andererseits begrenzt werden kann, ist ausreichend groß, um den Hocker zumindest in einer über das Getriebe herstellbaren Konfiguration aufzunehmen, in der dieser ohne Änderung seiner Ausrichtung und somit mit nach unten weisender Basis und nach oben weisende Beinauflagefläche in den Stauraum eingeschoben werden kann.

Zwar ist der Hocker in einer üblichen Nutzstellung, in der die Beinauflageeinheit etwa auf Höhe der Sitzfläche angeordnet ist, nicht geeignet, in den Stauraum aufgenommen zu werden. Die Änderbarkeit der Außenform des Hockers über das Getriebe des Hockers gestattet jedoch zumindest eine partielle Verringerung der Höhe des Hockers, so dass dieser in den Stauraum passt. Insbesondere kann die Beinauflageeinheit als Ganzes abgesenkt werden, damit der Hocker in den Stauraum passt. Zusätzlich oder alternativ kann vorgesehen sein, dass die Beinauflagefläche für die Anordnung des Hockers im Stauraum nach hinten abfallend ausgerichtet wird, um hierdurch an die üblicherweise ebenfalls nach hinten abfallende Sitzfläche des Sessels oder Sofas angepasst zu sein.

Vorzugsweise ist vorgesehen, dass der Stauraum zum Einschieben des Hockers eine Zugangsöffnung aufweist, deren Höhe nach unten hin durch den Untergrund und nach oben hin durch eine Unterseite einer Sitzflächeneinheit des Sessels oder Sofas begrenzt wird. Um bei verstautem Hocker ein ästhetisches Gesamtbild des Sessels oder Sofas zu gestatten, weist der Hocker vorzugsweise eine einheitliche und in etwa vertikal ausgerichtete Blendenfläche auf, die im verstauten Zustand des Hockers die genannte Zugangsöffnung zumindest teilweise verschließt.

Hierdurch wird bezweckt, dass die Anmutung des Sessels oder Sofas bei verstautem Hocker es kaum erkennbar sein lässt, dass ein Hocker vorgesehen ist. Vielmehr vermittelt die Blendenfläche des Hockers denselben ästhetischen Eindruck wie ein bei handelsüblichen Sitzmöbelstücken häufig vorgesehener Rahmen, der unterhalb des Sitzkissens angeordnet ist und dort eine vordere Abschlussfläche der Basis bildet.

Zur Erzielung dieses Ästhetischen Eindrucks ist eine Reihe von Maßnahmen möglich. So wird es als vorteilhaft angesehen, wenn die die Blendenfläche die Zugangsöffnung hinsichtlich ihrer Höhe zu mindestens 30%, vorzugsweise zu mindestens 50%, insbesondere vorzugsweise zu mindestens 70% verschließt. In absoluten Maßen ist insbesondere eine Höhe der vertikalen Blendenfläche von mindestens 8 cm, vorzugsweise von mindestens 15 cm, insbesondere vorzugsweise von mindestens 20 cm von Vorteil. Vergleichen mit der Höhe der Sitzflächeneinheit, also der Höhe des Sitzkissens, weist die Blendenfläche vorzugsweise eine zumindest gleich große oder eine größere Höhe auf.

Nach oben reicht die Blendenfläche vorzugsweise bündig bis an die Unterseite der Sitzflächeneinheit, also des Sitzkissens im üblichen Sprachgebrauch, heran. Bei einem Sessel oder Sofa, bei dem einseitig oder beidseitig der Stauraum von Wangen der Basis begrenzt wird, ist es von Vorteil, wenn die Blendenfläche sich in etwa ebenso weit nach unten erstreckt wie diese Wangen.

Die Zugangsöffnung ist vorzugsweise auch seitlich begrenzt, insbesondere durch die genannten Wangen oder Füße des Sessels oder Sofas. Hierdurch ergibt sich eine allseitig begrenzte Zugangsöffnung, die von der einheitlichen Blendenfläche des Hockers hinsichtlich ihrer Fläche vorzugsweise zu mindestens 30%, insbesondere zu mindestens 50%, insbesondere vorzugsweise zu mindestens 70% verschlossen ist.

Die einheitliche Blendenfläche kann eine aus Holz oder Metall gestaltete Blendenfläche sein. Bevorzugt wird jedoch, wenn die Blendenfläche textilüberspannt und/oder gepolstert ist, wobei insbesondere vorzugsweise ihre Farbgebung mit der des Sessels oder Sofas, insbesondere der Sitzfläche desselben, übereinstimmt.

Die Blendenfläche ist vorzugsweise nicht nur auf jener Seite des Hockers vorgesehen, im bei Anordnung des Hockers im Stauraum nach vorne weist, sondern kann insbesondere auch als umlaufende Blendenfläche ausgebildet sein, die insbesondere vorzugsweise gemeinsam mit der Beinauflagefläche eine gemeinsame Gestaltung, insbesondere eine gemeinsame Polsterung, aufweist. Die umlaufende Blendenfläche des Hockers bietet auch den Vorteil, einen von außen unsichtbaren Getrieberaum zu schaffen, in dem die mechanischen Komponenten zur Verlagerung der Beinauflageeinheit mehrheitlich angeordnet sein können.

Der Hocker einerseits und der Sessel bzw. das Sofa andererseits können als vollständig getrennte Einheiten ausgebildet sein. Die Betätigung des Getriebes des Hockers zum Zwecke der Verlagerung der Beinauflageeinheit, insbesondere zur Überführung derselben in einen hohen Nutzzustand und einen niedrigen Stauzustand, erfolgt im Falle solcher getrennter Einheiten isoliert am Hocker, beispielsweise durch Kraftbeaufschlagung und/oder durch eine zur Handbetätigung oder Fußbetätigung vorgesehene Betätigungsraste.

Vorzugsweise ist jedoch vorgesehen, dass das Sitzmöbelset mindestens ein Zugglied zur Verbindung des Sessels oder des Sofas einerseits und des Hockers andererseits aufweist. Auf Seiten des Hockers ist das Zugglied an eine Kopplungseinrichtung des Getriebes koppelbar, so dass eine über das Zugglied eingekoppelte Zugkraft eine Relativbewegung der Beinauflageeinheit gegenüber der Basis des Hockers bewirkt.

Dieses Zugglied dient der Kopplung einer manuellen Bewegung des Hockers gegenüber dem Sessel oder Sofa mit einer Beeinflussung der Beinauflageeinheit. So kann beim Herausziehen des Hockers aus dem Stauraum und dem nachfolgenden Verbringen in eine Nutzposition das Zugglied durch seine an der Kopplungseinrichtung des Getriebes eingekoppelte Zugkraft eine Verlagerung der Beinauflageeinheit nach oben bewirken. Der Hocker wird also gleichsam automatisch in seinen Nutzzustand überführt, wenn er aus dem Stauraum herausgezogen wird.

Grundsätzlich ist es möglich, das Zugglied fest an der Kopplungseinrichtung des Getriebes vorzusehen, so dass dieses zumindest nicht werkzeuglos gelöst werden kann. Um jedoch den Hocker flexibel auch anderweitig verwenden zu können, ist es bevorzugt, wenn eine werkzeuglos lösbare Kopplungseinrichtung vorgesehen ist. So könnte beispielsweise am Getriebe eine Öse vorgesehen sein, in die ein am Ende des Zugglieds vorgesehener Haken eingreift. Der Hocker kann durch eine solche einfach lösbare Verbindung, beispielsweise in Form einer Steck- oder Gewindeverbindung, schnell an den zugeordneten Sessel angekoppelt und von diesem gelöst werden.

Das Zugglied kann als starre Steuerstange ausgebildet sein. Diese gestattet nicht nur die Übertragung von Zugkräften, sondern kann auch Druckkräfte übertragen, so dass sogar ein Verhalten des Hockers möglich ist, welches sowohl bei der Bewegung des Hockers aus der Staulage als auch bei der Bewegung in die Staulage eine hiermit einhergehende Verlagerung der Beinauflageeinheit bewirkt. In einer besonderen Ausgestaltung kann die starre Steuerstange als Teleskopstange ausgebildet sein. Hierdurch wird es vereinfacht, die Staustange so auszugestalten, dass sie bei Anordnung des Hockers im Stauraum von außen nicht zu erkennen ist und dennoch bis zum Hocker reichen kann, wenn dieser aus dem Stauraum herausgezogen ist.

Eine grundsätzlich abweichende Gestaltung des Zuggliedes sieht vor, dass dieses als flexibles Zugseil ausgebildet ist. Dies ermöglicht zum einen, das Zugglied platzsparend zu verstauen, wenn der Hocker sich im Stauraum befindet, beispielsweise durch Nutzung einer Aufwickeleinrichtung. Zum anderen erlaubt es ein flexibles Zugseil auf einfachere Art und Weise individuell einzustellen, wie weit der Hocker während der Nutzung vom Sessel oder Sofa beabstandet sein soll.

Statt nur eines Zuggliedes können auch mehrere, insbesondere zwei, Zugglieder Verwendung finden. Hierdurch ist erreichbar, dass der Hocker automatisch bei Erreichen der maximalen Erstreckung der Zugglieder gerade stehend vor dem Sessel oder dem Sofa angeordnet ist.

Sofern mindestens eine Steuerstange Verwendung findet, ist diese vorzugsweise beweglich am Sessel oder am Sofa befestigt. Von besonderer Relevanz ist dabei eine Schwenkbeweglichkeit in einer vertikalen Ebene, damit auch bei einem Anheben der hockerseitigen Kopplungseinrichtung eine Verbindung zu dieser Kopplungseinrichtung bestehen kann. Von Vorteil ist es jedoch, wenn die Steuerstange in zwei Schwenkebenen schwenkbeweglich am Sessel oder am Sofa angelenkt ist, so dass auch eine Verlagerung des Hockers nach links oder rechts vor dem Sessel oder Sofa möglich ist. Die Anlenkung in zwei Schwenkebenen kann über ein Kardangelenk oder ein anderes dreidimensional wirkendes Gelenk erzielt werden.

Das Getriebe des Hockers dient dem Zweck, eine hierauf von außen einwirkende Kraft, insbesondere eine Zugkraft, die durch ein Zugglied bewirkt wird, in eine Bewegung der Beinauflageeinheit gegenüber der Basis des Hockers umzuwandeln. Eine besonders bevorzugte Gestaltung hierfür sieht vor, dass das Getriebe mindestens einen Schwenkhebel aufweist, der schwenkbar an der Basis des Hockers angelenkt ist und an dem die Kopplungseinrichtung für die Verbindung mit dem Zugglied vorgesehen ist. Ein solcher Schwenkhebel, der vorzugsweise ebenfalls schwenkbar an der Beinauflageeinheit angebracht ist, stellt eine besonders einfache und mechanisch unaufwändige Form dar, um die genannte Umwandlung der Zugbewegung in eine Kippbewegung der Beinauflageeinheit oder eine Höhenverstellung derselben zu verursachen.

Vorzugsweise verfügt das Getriebe über eine Führung, durch die die Beinauflageeinheit entlang eines eindeutig definierten Bewegungspfades verlagerbar ist. Hierbei wird es als besonders bevorzugt angesehen, wenn die Führung als Schwenkhebelführung ausgestaltet ist. Eine solche Schwenkhebelführung weist mindestens zwei Schwenkhebel auf, die um gegeneinander beabstandete Achsen schwenkbar an der Basis des Hockers angelenkt sind und die vorzugsweise um ebenfalls beabstandete Achsen schwenkbar an der Beinauflageeinheit angebracht sind.

Es handelt sich um eine Führung, die im Bereich der Sitzmöbel allgemein bekannt ist und die häufig als Parallelführung ausgebildet ist. Bei einer solchen Gestaltung als Parallelführung sind die mindestens zwei Schwenkhebel jeweils bezogen auf die Beabstandung ihrer jeweiligen Schwenkachsen identisch ausgebildet, so dass die Beinauflageeinheit entlang eines kreisbogenabschnittsförmigen Pfades gegenüber der Basis verlagert wird.

Durch voneinander abweichende Längen der Schwenkhebel kann gleichzeitig eine Kippbewegung verursacht werden. In diesem Fall handelt es sich nicht mehr um eine Parallelführung. Eine so oder anderweitig realisierte Kippbeweglichkeit kann insbesondere zwei Zwecke erfüllen. Sie gestattet es, die Beinauflageeinheit des Hockers in dessen Nutzstellung leicht nach vorne abfallen zu lassen, was üblicherweise als angenehm bei der Nutzung empfunden wird. Zum anderen gestattet es die Kippbeweglichkeit, die Beinauflagefläche nach hinten hin abzusenken, so dass es leichter wird, den Hocker im Stauraum unter der üblicherweise ebenfalls nach hinten abfallenden Beinauflageeinheit zu verstauen.

Der mindestens eine oder die mehreren Schwenkhebel sind vorzugsweise um mehr als 50° zwischen zwei Endlagen verschwenkbar, insbesondere vorzugsweise um mehr als 75°, idealerweise zwischen 80° und 100°, insbesondere 90°. Weiterhin können die Endlagen vorzugsweise so ausgebildet sein, dass der Schwenkhebel in beiden Endlagen etwa gleichermaßen gegenüber eine horizontalen angewinkelt ist, in der einen Endlage abfallend, in der anderen Endlage ansteigend.

Als besonders vorteilhaft wird es angesehen, wenn die Schwenkhebel nicht nur im Bereich der Basis und der Beinauflageeinheit jeweils schwenkbar angebracht sind, sondern zusätzlich durch ein drittes Verbindungsglied miteinander verbunden sind, an welchem sie ebenfalls jeweils schwenkbar angebracht sind. Der Vorteil, der sich hierdurch ergibt, ist der folgende. Währen bei einer Schwenkhebelführung mit insgesamt vier Schwenkachsen ein mechanisch nicht eindeutig definierter Zustand eintreten kann, wenn die Schwenkachsen in einer Linien angeordnet sind, ist die bei sechs Schwenkachsen üblicherweise nicht der Fall. Es ist daher möglich, ohne die Gefahr eines Verkantens eine Schwenkbewegung vorzugsweisen, bei der die Beinauflageeinheit-Schwenkachsen in einer abgesenkten Stellung der Beinauflageeinheit unterhalb der Basis-Schwenkachsen angeordnet sind und sich nach Anheben der Beinauflageeinheit oberhalb der Basis-Schwenkachsen befinden. Dies wiederum gestattet einen großen Schwenkwinkel, ohne dass dieser bedingt, dass die Beinauflageeinheit in Horizontalrichtung zwischen der abgesenkten Stellung und der angehobenen Stellung weit gegenüber der Basis verlagert werden muss.

Die jeweilige Schwenkachse am dritten Verbindungsglied ist vorzugsweise nicht fluchtend zu einer Verbindungslinie zwischen den Schwenkachsen an der Basis und der Beinauflageeinheit angeordnet, um den oben genannten mechanisch nicht eindeutig definierten Zustand zu vermeiden. Insbesondere von Vorteil ist es, wenn eine Verbindungslinie zwischen den Achsen an der Basis und der Beinauflageeinheit mit einer Verbindungslinie zwischen den Achsen an der Beinauflageeinheit und dem dritten Verbindungsglied einen Winkel >20° einschließt, vorzugsweise >60°. Die Schwenkachsen am dritten Verbindungsglied sind vorzugsweise derart an den Schwenkhebeln angebracht, dass diese über den gesamten Schwenkwinkel stets oberhalb der Schwenkachsen an der Beinauflageeinheit verbleiben. So ist das dritte Verbindungsglied stets versteckt angeordnet.

Um die Position der Beinauflagefläche bei der Nutzung zu sichern, kann eine entsprechende Federkraft oder die Kopplung mit dem Sessel oder Sofa über das Zugglied ausreichen.

Als konstruktiv vorteilhaft wird es jedoch angesehen, wenn das Getriebe so ausgebildet ist, dass es eine nicht nur durch eine Federkraft stabilisierte angehobene Nutzstellung der Beinauflageeinheit gestattet. Hierfür bestehen mehrere Möglichkeiten. Eine Möglichkeit sieht vor, dass einer der Schwenkhebel über eine vertikale Totpunktlage hinweg verschwenkbar ist. Hierdurch kann erreicht werden, dass die angehobene Beinauflageeinheit des Hockers stabil ist, da die Beinauflageeinheit zum Erreichen einer Staukonfiguration mit abgesenkter Beinauflageeinheit zunächst bis diese Totpunktlage angehoben werden müsste.

Eine Alternative hierzu sieht vor, dass das Getriebe mindestens eine Arretierungseinrichtung aufweist, durch die mindestens in einer Relativstellung der Beinauflageeinheit gegenüber der Basis des Hockers das Getriebe gegen eine Relativbewegung gesichert wird. Eine solche Arretierungseinrichtung wirkt vorzugsweise formschlüssig auf Getriebekomponenten, so dass eine Bewegung der Beinauflageeinheit unterbunden wird. Dies kann der genannten Sicherung in der Nutzposition dienen, damit die Gewichtskraft der Beine vom Hocker aufgenommen werden kann, ohne dass sich die Beinauflageeinheit hierbei absenkt. Es kann jedoch auch genutzt werden, um Zwischenpositionen oder eine untere Endlage der Beinauflageeinheit zu sichern, so dass hierdurch beispielsweise verhindert werden kann, dass eine nach oben wirkende Federkraft eine Vergrößerung des Hockers bewirkt, während sich dieser im Stauraum befindet.

Zur Komfortverbesserung ist vorzugsweise vorgesehen, dass die Arretierungseinrichtung als automatisch arretierende Arretierungseinrichtung ausgebildet ist, die bei Relativbewegung der Beinauflageeinheit relativ zur Basis selbsttätig einen gesicherten Zustand herstellt. Die Arretierungseinrichtung rastet somit selbstständig ein, wenn der Hocker ist seine Nutzstellung überführt wird.

Zur Unterstützung der Überführung des Hockers zwischen verschiedenen Stellungen der Beinauflageeinheit gegenüber der Basis kann das Getriebe vorzugsweise eine Federeinrichtung aufweisen, die mit der Beinauflageeinheit derart gekoppelt ist, dass eine Bewegung der Beinauflageeinheit gegenüber der Basis des Hockers ein Spannen oder Entspannen der Federeinrichtung bewirkt. Insbesondere kann dabei vorgesehen sein, dass eine aufwärts gerichtete Bewegung der Beinauflageeinheit zu einer Entspannung der Federeinrichtung führt. Dies bedeutet, dass die potentielle Energie, die zur Anhebung der Beinauflageeinheit erforderlich ist, zumindest zum Teil durch in der Federeinrichtung gespeicherte Energie geleistet werden kann.

Eine vorteilhafte Anordnung der Feder sieht vor, dass diese am Hocker im Wesentlichen horizontal gelagert ist, vorzugsweise an der Beinauflageeinheit. Dies gestattet es, eine vergleichsweise lange und daher weiche Feder zu nehmen, was in Hinblick auf eine möglichst gleichbleibende Federkraft zweckmäßig ist.

Der Sessel oder das Sofa weist vorzugsweise Füße an der Basis auf, mittels derer es aufgestellt wird. Auch der Hocker kann solche Füße aufweisen. Alternative Gestaltungen sehen einen Hocker vor, der stattdessen eine einheitliche, beispielsweise runde, Bodenfläche aufweist oder aber über eine Mehrzahl von Rollen verfügt.

Das erfindungsgemäße Sitzmöbelset kann auf verschiedene Arten zusammengestellt sein. Im einfachsten Fall umfasst es einen Sessel sowie einen Hocker. Alternativ kann auch ein Sofa mit nur einem Hocker vorgesehen sein. Bei einem Sofa kann jedoch insbesondere auch vorgesehen sein, dass mehrere getrennt handhabbare Hocker vorgesehen sind, die in mehreren Stauräumen aufgenommen werden können.

Bei dem Sessel und dem Sofa handelt es sich vorzugsweise um gepolsterte Sitzmöbelstücke. Es sind jedoch auch Sessel und Sofas bekannt, die als Teil eines erfindungsgemäßen Sitzmöbelsets Verwendung finden können, die eine solche Polsterung nicht aufweisen, beispielsweise Sessel und Sofas mit geflochtenen Flächen.

Neben dem Sitzmöbelset als Ganzem betrifft die Erfindung auch einen Hocker zur Verwendung in einem Sitzmöbelset. Dieser weist eine Basis, ein Getriebe und eine Beinauflageeinheit auf, wobei das Getriebe eine Lageverstellung der Beinauflageeinheit gegenüber der Basis gestattet. Weiterhin verfügt ein solcher Hocker über eine Kopplungseinrichtung zur Befestigung eines Zuggliedes, die mit dem Getriebe derart verbunden ist, dass durch eine Kraftbeaufschlagung der Kopplungseinrichtung gegenüber der Basis eine Lageverstellung der Beinauflage bewirkbar ist.

Neben den genannten Merkmalen eines solchen Hockers kann der Hocker in bevorzugter Weise mit jenen oben im Zusammenhang mit dem Sitzmöbelset genannten Merkmalen, die den Hocker betreffen, ergänzt sein.

Des Weiteren umfasst die Erfindung auch einen Beschlag für einen Hocker, der einen Basisabschnitt und einen Beinauflageabschnitt aufweist, die zur Anbringung an einer Basis und einer Beinauflageeinheit vorgesehen sind. Dieser Beschlag umfasst das Getriebe zur Lageveränderung des Beinauflageabschnitts gegenüber dem Basisabschnitt. Weiterhin verfügt der Beschlag über eine Kopplungseinrichtung, die mit dem Getriebe so verbunden ist, dass eine Kraftbeaufschlagung der Kopplungseinrichtung durch ein Zugglied die gewünschte Lageverstellung des Beinauflageabschnitts gegenüber dem Basisabschnitt bewirkt.

### KURZBESCHREIBUNG DER ZEICHNUNGEN

Weitere Vorteile und Aspekte der Erfindung ergeben sich aus den Ansprüchen und aus der nachfolgenden Beschreibung von bevorzugten Ausführungsbeispielen der Erfindung, die nachfolgend anhand der Figuren erläutert sind.

Die Fig. 1 und 2 zeigen eine erste Ausführungsform eines erfindungsgemäßen Sitzmöbelsets.

Fig. 3 zeigt eine zweite Ausführungsform eines erfindungsgemäßen Sitzmöbelsets.

Die Fig. 4a und 4b zeigen das Sitzmöbelset der Fig. 3 und eine Variante hierzu in einer anderen Perspektive.
Fig. 5a und 5b zeigen in einer geschnittenen Darstellung den Hocker des Sitzmöbelsets sowie in einer perspektivischen Ansicht die mechanischen Hauptkomponenten des Getriebes des Hockers.
Fig. 6 bis 10 zeigen das Sitzmöbelset der Fig. 3 bei der Überführung aus einem Stauzustand in einen Nutzzustand.
Fig. 11 zeigt eine alternative Gestaltung eines Hockers des Sitzmöbelsets mit Rollen.
Fig. 12a bis 12c zeigen eine alternative Gestaltung des Hockers mit kippbeweglicher Beinauflageeinheit.
Fig. 13 zeigt ein erfindungsgemäßes Sitzmöbelset, welches über ein Sofa verfügt, das zur Aufnahme mindestens eines Hockers vorgesehen ist.

### DETAILLIERTE BESCHREIBUNG DER AUSFÜHRUNGSBEISPIELE

Die Fig. 1 und 2 zeigen ein erstes erfindungsgemäßes Sitzmöbelset. Dieses Sitzmöbelset 10 verfügt über einen Sessel 30 sowie einen Hocker 60. Der Sessel 30 weist in der allgemein üblichen Form eine Basis 32 mit Füßen 32a, eine Sitzflächeneinheit 34 mit einer Sitzfläche 36 und eine Rückenlehne 38 auf. Der Hocker 60, der in Fig. 1 in einem Stauraum 40 des Sessels 30 angeordnet ist, verfügt über eine Basis 70, die im Falle der Ausführungsform der Fig. 1 und 2 vier Füße 73 umfasst, über ein in Fig. 2 nicht dargestelltes Getriebe 80 und über eine Beinauflageeinheit 90, an deren Oberseite eine Beinauflagefläche 92 vorgesehen ist.

Die Beinauflageeinheit 90 weist umlaufend und insbesondere nach vorne weisend eine Blendenfläche 94 auf. Diese definierte einen Innenraum, in dem das Getriebe 80 angeordnet ist.

Wie sich anhand der Fig. 1 und 2 leicht entnehmen lässt, ist der Hocker 60 mittels des Getriebes 80 höhenverlagerbar. Er kann daher in eine abgesenkte Stellung gebracht werden, in der er im Stauraum 40 aufgenommen werden kann. Wird er aus dem Stauraum herausgezogen, so kann er dann mittels des Getriebes hinsichtlich seiner Beinauflagefläche 92 angehoben werden, um die Nutzkonfiguration der Fig. 2 zu erzielen.

Anhand der Ausführungsform der Fig. 3 werden Details der mechanischen Gestaltung und der Handhabung erläutert, die in gleicher Weise auch bei der Ausgestaltung der Fig. 1 und 2 realisiert sein können.

Bei der Ausgestaltung der Fig. 3 ist die Basis des Hockers 60 anders gestaltet. Sie weist eine einheitliche Bodenfläche 72 statt der Füße 73 auf.

Weiterhin ist bei der Ausgestaltung der Fig. 3 bis 10 eine mechanische Kopplung des Sessels 30 mit dem Hocker 60 über ein Zugglied 50 realisiert. Dieses Zugglied 50, dessen nähere Bedeutung im Weiteren noch erläutert wird, ist als teleskopierbare Stange ausgebildet, die um eine horizontale Schwenkachse 50a schwenkbar am Sessel 30 angelenkt ist. Das gegenüberliegende Ende 50b des Zuggliedes 50 ist an einer Kopplungseinrichtung 89 des Getriebes 80 des Hockers 60 angebracht, wobei es sich vorzugsweise um eine werkzeuglos steckbare oder herstellbare Verbindung handelt, damit diese auf einfache Weise gelöst werden kann. Bei einer alternativen Gestaltung, die in Fig. 4b verdeutlicht ist, finden zwei in etwa parallel angeordnete Zugglieder 50 Verwendung, wodurch eine gerade Ausrichtung des Hockers vor dem Sessel vereinfacht wird.

Das Getriebe 80 des Hockers 60, das insbesondere den Figuren 5a und 5b entnommen werden kann, weist als Hauptkomponenten zwei Schwenkhebel 84, 85 auf, die gemeinsam eine Schwenkführung 82 zur Verlagerung der Beinauflageeinheit 90 gegenüber der Basis 70 bilden. Der Schwenkhebel 85 wird durch zwei parallele um die gleichen Achsen schwenkbare Einzelhebel gebildet. Der Schwenkhebel 84 ist vorliegend durch miteinander über ein Torsionsrohr verbundene Hebel auf beiden Seiten des Hockers gebildet. Dieses Torsionsrohr ist so angeordnet, dass sie von außen bei Nutzung nicht sichtbar ist. Das Torsionsrohr gewährleistet eine synchrone Bewegung der beidseitigen Hebel. Dies ist insbesondere im Zusammenhang mit der nachfolgend noch beschriebenen Arretierungseinrichtung und deren beidseitigem Wirken vorteilhaft, Das Torsionsrohr kann zur Verwendbarkeit mit Hockern verschiedener Breite auch durch zwei Teilrohre gebildet werden, die in der erforderlichen Relativposition fest miteinander verbunden sind.

Die Schwenkhebel 84, 85 sind jeweils an der Basis 70 um ortsfest an den Schwenkhebeln 84, 85 vorgesehen Achsen 84a, 85a schwenkbar angelenkt. Sie sind weiterhin um Achsen 84b, 85b schwenkbar an der Beinauflageeinheit 90 angelenkt. Die durch die Schwenkhebel 84, 85 gebildete Führung ist somit eine Schwenkhebelführung, die eine Verlagerung der Beinauflageeinheit 90 gegenüber der Basis 70 entlang eines definierten Bewegungspfades 5 gestattet. Am Schwenkhebel 84 ist weiterhin auch im Bereich eines hierfür vorgesehenen Auslegers die genannte Kopplungseinrichtung 89 vorgesehen. Hierdurch wird erreicht, dass eine Verlagerung der Kopplungseinrichtung 89 durch Wegziehens des Hockers 60 vom Sessel 30 geeignet ist, eine Schwenkbewegung des Schwenkhebels 84 und somit eine Parallelverlagerung der Beinauflageeinheit 90 zu bewirken.

Ebenfalls am Schwenkhebel 84 angebracht ist eine Federeinrichtung 88, die vorliegend als Schraubenfeder ausgestaltet ist. Diese ist mit einem ersten Ende 88a am Schwenkhebel 84 angebracht und mit einem zweiten Ende 88b an der Beinauflageeinheit 90 angebracht. Sie erstreckt sich in etwa horizontal und ist im Nutzzustand der Fig. 5a und Fig. 5b weitgehend entspannt.

Des Weiteren wird eine Gleitschiene 83 durch die Schwenkhebel 84, 85 geführt, deren Bedeutung im Weiteren noch erläutert wird. Diese Gleitschiene 83 ist um Achsen 84d, 85d schwenkbar an den Schwenkhebeln 84, 85 angelenkt.

Das Getriebe verfügt über eine Arretierungseinrichtung 86, deren Hauptbestandteil ein Arretierhebel 87 ist, der schwenkbar an der Beinauflageeinheit 90 angebracht ist. Dieser Arretierhebel 87 weist ein als Betätigungshandhabe 87a vorgesehenes Ende sowie eine Arretierkante 87b auf, die bestimmungsgemäß und in noch erläuterter Weise mit einem Arretierbolzen 85c am Schwenkhebel 85 zusammenwirkt.

Die Funktionsweise des Sitzmöbelsets 10 der Fig. 3 bis 5b ist anhand der Fig. 6 bis 10 erläutert.

Fig. 6 zeigt einen Stauzustand. Der Hocker 60 befindet sich in einer Konfiguration mit abgesenkter Beinauflageeinheit 90 und ist im Stauraum 40 unterhalb der Sitzfläche 36 des Sessels 30 aufgenommen. Um ihn nun in eine Nutzstellung zu überführen, wird der Hocker 60 aus dem Stauraum 40 herausgezogen, wobei hierbei zunächst die Teleskopstange 50 eine Verlängerung erfährt, bis der Zustand der Fig. 7 erreicht ist. Trotz der in diesem Zustand gespannten Feder 88 findet ohne weiteres Zutun zunächst keine Anhebung der Beinauflageeinheit 90 des Hockers 60 statt, da die Federkraft der Feder 88 hierfür nicht ausreichend ist. Wird der Hocker allerdings über seine in Fig. 7 dargestellte Position hinaus weiter nach vorne verlagert, so bewirkt das Zugglied 50 eine Krafteinleitung in den Schwenkhebel 84 des Hockers 60, da eine Verlängerung des als Teleskopstange ausgebildeten Zuggliedes 50 nicht mehr möglich ist. Diese Schwenkbewegung, die bezogen auf die Perspektive der Fig. 6 bis 10 gegen den Uhrzeigersinn stattfindet, führt in der anhand der Fig. 8 und 9 erläuterten Weise dazu, dass eine Anhebung der Beinauflageeinheit 90 durch die Schwenkhebel 84, 85 erzwungen wird.

Die erforderliche Kraft zum Herausziehen des Hockers steigt dennoch nicht in relevantem Maße an, da nun die Federeinrichtung 88 sich zeitgleich mit dem Anheben der Beinauflageeinheit 90 entspannt. Mit fortschreitender Verlagerung der Beinauflageeinheit 90 nach oben erhält der mit einer Gleitkante 87c an einer im vorderen Endbereich gekrümmten Gleitschiene 83 abgleitende Arretierhebel 87 die Möglichkeit, durch seine Gewichtskraft oder die Kraft einer nicht dargestellten Feder bedingt linksseitig etwas abzusinken, so dass die Handhabe 87a des Arretierhebels 87 ab der Zwischenstellung der Fig. 9 gut zugänglich wird.

Wenn die Verlagerung des Hockers bis in die Stellung der Fig. 10 fortgesetzt wird, so ergreift der Arretierhebel 87 den Arretierbolzen 85c am vorderen Schwenkhebel 85, so dass dieser gegen eine Bewegungsumkehr gesichert ist. Ausgehend von der Stellung der Fig. 10 ist somit ein Absinken der Beinauflagefläche 92 der Beinauflageeinheit 90 auch bei hoher Gewichtsbelastung nicht zu erwarten.

Um ausgehend vom Zustand der Fig. 10 eine Rücküberführung des Sitzmöbelstücks in den Zustand der Fig. 6 zu bewirken, muss zunächst die Arretierung über die Handhabe 87a gelöst werden, indem diese nach oben gedrückt wird. Ist dies geschehen, so kann die Rücküberführung über die gleichen Zwischenstadien erfolgen, wie dies bei der Überführung in den Nutzzustand der Fig. 10 der Fall war.

Fig. 11 zeigt eine Gestaltung des Hockers 60, bei der dieser mit Rollen 74 ausgestattet ist, um ihn leichter aus dem Stauraum 40 hervorholen zu können.

Die Fig. 12a bis 12c zeigen eine alternative Ausgestaltung des Hockers, bei dem die Beinauflageeinheit 90 während der Überführung gekippt wird. Der jeweilige Überführungszustand des Hockers 60 entspricht dabei jener der Fig. 6, 8 und 10.

Die Kippbeweglich hat dabei insbesondere die Vorteile, dass die Nutzstellung als besonders bequem wahrgenommen wird und dass die Beinauflageeinheit 90 in der abgesenkten Stellung so ausgerichtet ist, dass sie unter der üblicherweise ebenfalls nach hinten abfallenden Sitzflächeneinheit 34 des Sitzmöbelstücks 30 besonders gut verstaubar ist.

Die mechanische Ausgestaltung des Hockers 60 ist gegenüber dem zuvor beschriebenen Hocker 60 etwas abgewandelt, um das Kippen der Beinauflageeinheit 90 zu erzielen. Insbesondere weichen bei dieser Gestaltung die Abstände zwischen den Achsen 84a, 84b am Schwenkhebel 84 und den Achsen 85a, 85b am Schwenkhebel 85 voneinander ab. Weiterhin ist die Achse 85d zur Verhinderung eines Blockierens nicht ortsfest am Schwenkhebel 85 vorgesehen, sondern demgegenüber mittels einer Langloch-Verbindung beweglich.

Fig. 13 zeigt eine weitere Ausführungsform eines erfindungsgemäßen Sitzmöbelsets. Dieses Sitzmöbelset 10 weist als Sitzmöbelstück ein Sofa 30 auf, unter dessen Sitzflächeneinheit 34 mindestens ein Hocker 60 in der beschriebenen Art verstaut werden kann. Auch ist es möglich, zwei Hocker 60 vorzusehen, die jeweils separat handhabbar sind und jeweils im Stauraum 40 unter der Sitzflächeneinheit 34 verstaut werden können.

## Patentansprüche

1. Sitzmöbelset (10) mit den folgenden Merkmalen:
a. das Sitzmöbelset (10) weist einen Sessel (30) oder ein Sofa mit einer Basis (32), mit einer Sitzfläche (36) und mit einer Rückenlehne (38) auf und
b. das Sitzmöbelset (10) weist mindestens einen Hocker (60) mit einer Basis (70) und mit einer durch ein Getriebe (80) gegenüber der Basis (70) lageverstellbaren Beinauflageeinheit (90) mit Beinauflagefläche (92) auf und
c. der Sessel (30) bzw. das Sofa weist einen nach vorne offenen Stauraum (40) unter der Sitzfläche (36) auf, der zur vollständigen Aufnahme des Hockers (60) ausgebildet ist.

2. Sitzmöbelset (10) nach Anspruch 1 mit den folgenden Merkmalen:
a. der Stauraum (40) weist zum Einschieben des Hockers (60) eine nach vorne weisende Zugangsöffnung (42) auf und
b. die Höhe der Zugangsöffnung (42) ist nach unten hin durch den Untergrund, auf dem der Sessel bzw. das Sofa steht, und nach oben hin durch eine Unterseite (35) einer Sitzflächeneinheit (34) des Sessels (30) bzw. des Sofas begrenzt und
c. der Hocker (60) weist eine einheitliche Blendenfläche (94) auf, die bei Anordnung des Hockers (60) im Stauraum (40) nach vorne weisend die Zugangsöffnung (42) zumindest teilweise verschließt.

3. Sitzmöbelstück (10) nach Anspruch 2 mit mindestens einem der folgenden Merkmale:
a. die Blendenfläche (94) verschließt die Zugangsöffnung (42) hinsichtlich ihrer Höhe zu mindestens 30%, vorzugsweise zu mindestens 50%, insbesondere vorzugsweise zu mindestens 70% verschließt oder
b. eine obere Abschlusskante (95) der Blendenfläche (94) ist bündig an der Unterseite (35) der Sitzflächeneinheit (34) angeordnet oder
c. die Blendenfläche (94) weist eine Höhe von mindestens 8 cm, vorzugsweise von mindestens 15 cm, insbesondere vorzugsweise von mindestens 20 cm auf, oder
d. die Blendenfläche (94) weist eine Höhe auf, die größer als die Höhe einer nach vorne weisenden Stirnfläche der Sitzflächeneinheit (34) ist, oder
e. die Basis (32) des Sitzmöbelstücks (30) weist mindestens an einer Seite eine das Sitzmöbelstück seitlich abschließende Wange (33) auf, wobei die Blendenfläche (94) eine untere Abschlusskante (96) aufweist, deren Höhe über dem Untergrund mit einer unteren Abschlusskante der Wange (34) identisch ist oder von dieser bezogen auf ein Hochrichtung um nicht mehr als 5 cm beabstandet ist.

4. Sitzmöbelset (10) nach einem der vorstehenden Ansprüche mit den folgenden Merkmalen:
a. die Beinauflageeinheit (90) ist mittels des Getriebes (80) gegenüber der Basis (70) des Hockers (60) höhenverstellbar und/oder
b. die Beinauflageeinheit (90) ist mittels des Getriebes (80) gegenüber der Basis (70) kippbar.

5. Sitzmöbelset (10) nach einem der vorstehenden Ansprüche mit den folgenden Merkmalen:
a. das Sitzmöbelset (10) weist mindestens ein Zugglied (50, 56) zur Verbindung des Sessels (30) bzw. des Sofas einerseits und des Hockers (60) andererseits auf und
b. das Zugglied (50, 56) ist am Hocker (60) an eine Kopplungseinrichtung (89) des Getriebes (80) koppelbar, so dass eine über das Zugglied (50) eingekoppelte Zugkraft über das Getriebe (80) eine Relativbewegung der Beinauflageeinheit (90) gegenüber der Basis (70) des Hockers (60) bewirkt.

6. Sitzmöbelset (10) nach Anspruch 5 mit einem der folgenden Merkmale:
a. das Zugglied (50) ist als starre Steuerstange ausgebildet, vorzugsweise als Teleskopstange, oder
b. das Zugglied ist als flexibles Zugseil ausgebildet, wobei vorzugsweise am Hocker oder am Sofa bzw. Sessel eine Aufwickeleinrichtung zur Aufnahme des flexiblen Zugseils vorgesehen ist.

7. Sitzmöbelset (10) nach Anspruch 6 mit dem folgenden Merkmal:
a. die Steuerstange (50) ist beweglich am Sessel (30) bzw. am Sofa befestigt, wobei das Sitzmöbelset vorzugsweise weiterhin das folgende Merkmal aufweist:
b. die Steuerstange (50) ist in einer Schwenkebene oder in zwei Schwenkebenen schwenkbeweglich am Sessel bzw. Sofa angelenkt.

8. Sitzmöbelset (10) nach einem der vorstehenden Ansprüche mit dem folgenden Merkmal:
a. das Getriebe (80) weist mindestens einen Schwenkhebel (84) auf, der schwenkbar an der Basis (70) des Hockers (60) angelenkt ist und an dem die Kopplungseinrichtung (89) für Verbindung mit dem Zugglied (50) vorgesehen ist.

9. Sitzmöbelset (10) nach einem der vorstehenden Ansprüche mit dem folgenden Merkmal:
a. das Getriebe (80) weist eine Führung (82) auf, durch die die Beinauflageeinheit (90) gegenüber der Basis (70) des Hockers (60) entlang eines definierten Bewegungspfades (5) verlagerbar ist.

10. Sitzmöbelset (10) nach Anspruch 9 mit den folgenden Merkmalen:
a. die Führung (82) ist als Schwenkhebelführung mit mindestens zwei Schwenkhebeln (84, 85) ausgebildet und
b. die Schwenkhebel (84, 85) sind um gegeneinander beabstandete Achsen (84a, 85a; 84b, 85b) schwenkbar an der Basis (70) des Hockers (60) und an der Beinauflageeinheit (90) angelenkt,
wobei das Sitzmöbelset (10) weiterhin vorzugsweise die folgenden Merkmale aufweist:
c. die Schwenkhebel (84, 85) sind um gegeneinander beabstandete Achsen (84d, 85d) an einem weiteren Verbindungsglied (83) schwenkbar angelenkt, wobei vorzugsweise eine Verbindungslinie zwischen den Achsen (84a, 85a, 84b, 85b) an der Basis (70) und der Beinauflageeinheit (90) mit einer Verbindungslinie zwischen den Achsen (84b, 95b, 94d, 85d) an der Beinauflageeinheit (90) und dem weiteren Verbindungsglied (83) einen Winkel zwischen 20° und 160° einschließt, vorzugsweise zwischen 60° und 120°.

11. Sitzmöbelset (10) nach einem der vorstehenden Ansprüche mit den folgenden Merkmalen:
a. das Getriebe (80) weist eine Arretierungseinrichtung (86) auf, durch die in mindestens einer Relativstellung der Beinauflageeinheit (90) gegenüber der Basis (70) des Hockers (60) das Getriebe (80) gegen eine Relativbewegung der Beinauflageeinheit (90) relativ zur Basis (70) des Hockers (60) gesichert werden kann,
wobei das Sitzmöbelset (10) vorzugsweise weiterhin mindestens eines der folgenden Merkmale aufweist:
b. die Arretierungseinrichtung (86) ist dafür ausgebildet, eine Sicherung der Beinauflageeinheit (90) relativ zur Basis (70) des Hockers (60) zumindest in einer Nutzlage der Beinauflageeinheit (90) zu ermöglichen, in der die Beinauflagefläche (92) des Hockers (60) auf Höhe der Sitzfläche (36) des Sessels (30) bzw. Sofas angeordnet ist, oder
c. die Arretierungseinrichtung (86) ist als automatisch arretierende Arretierungseinrichtung (86) ausgebildet, die bei Relativbewegung der Beinauflageeinheit (90) relativ zur Basis (70) selbsttätig einen gesicherten Zustand herstellt.

12. Sitzmöbelset (10) nach einem der vorstehenden Ansprüche mit den folgenden Merkmalen:
a. das Getriebe (80) weist eine Federeinrichtung (88) auf und
b. die Federeinrichtung (88) ist mit der Beinauflageeinheit (90) und der Basis (70) des Hockers (60) derart wirkgekoppelt, dass sie durch eine Bewegung der Beinauflageeinheit (90) gegenüber der Basis (70) des Hockers (60) gespannt oder entspannt wird,
wobei das Sitzmöbelset (10) vorzugsweise weiterhin das folgende Merkmal aufweist:
c. die Federeinrichtung (88) ist mit der Beinauflageeinheit (90) und der Basis (70) des Hockers (60) derart wirkgekoppelt, dass sie durch eine aufwärts gerichtete Bewegung der Beinauflageeinheit (90) gegenüber der Basis (70) des Hockers (60) entspannt wird.

13. Sitzmöbelset (10) nach einem der vorstehenden Ansprüche mit mindestens einem der folgenden Merkmale:
a. Der Sessel (30) bzw. das Sofa und/oder der Hocker (60) sind zumindest teilweise gepolstert und/oder
b. die Basis (70) des Hockers (60) weist eine einheitliche Bodenfläche (72), eine Mehrzahl von Füßen (73) oder eine Mehrzahl von Rollen (74) auf und/oder
c. die Beinauflageeinheit (90) ist mittels des Getriebes (80) gegenüber der Basis (70) des Hockers (60) höhenverstellbar und kippbar, wobei das Getriebe (80) derart ausgebildet ist, dass bei einer Verlagerung der Beinauflageeinheit (90) nach oben die Beinauflagefläche (92) nach vorne abfallend verkippt wird und/oder bei einer Verlagerung der Beinauflageeinheit (90) nach unten die Beinauflagefläche (92) nach hinten abfallend verkippt wird und/oder
d. das Sitzmöbelset umfasst ein Sofa sowie einen oder mehrere Hocker oder das Sitzmöbelset (10) umfasst einen Sessel (30) sowie einen Hocker (60) und/oder
e. der Stauraum (40) weist zum Einschieben des Hockers eine nach vorne weisende Zugangsöffnung (42) auf, die seitlich und oben durch die Basis (30) und eine Sitzflächeneinheit (34) des Sessels (30) bzw. des Sofas begrenzt ist, wobei der Hocker (60) eine einheitliche Blendenfläche (94) aufweist, die bei Anordnung des Hockers (60) im Stauraum (40) nach vorne weisend die Zugangsöffnung (42) hinsichtlich ihrer Fläche zu mindestens 30%, insbesondere zu mindestens 50%, insbesondere vorzugsweise zu mindestens 70% verschließt und/oder
f. die Federeinrichtung (88) umfasst eine Schraubenfeder, die mit im Wesentlichen horizontaler Ausrichtung am Hocker (60) vorgesehen ist und/oder
g. mindestens einer der Schwenkhebel ist von einer ersten Schwenkendlage über einer vertikale Ausrichtung bis in eine zweite Schwenkendlage verschwenkbar.

14. Hocker (60) zur Verwendung in einem Sitzmöbelset (10) nach einem der vorstehenden Ansprüche mit den folgenden Merkmalen:
a. der Hocker (60) weist eine Basis (70) und mit eine durch ein Getriebe (80) gegenüber der Basis (70) lageverstellbare Beinauflageeinheit (90) mit Beinauflagefläche (92) auf und
b. der Hocker (60) verfügt über eine Kopplungseinrichtung (89) zur Befestigung eines Zuggliedes (50) und
c. die Kopplungseinrichtung (89) ist derart mit dem Getriebe (80) verbunden, dass durch eine Kraftbeaufschlagung der Kopplungseinrichtung (89) gegenüber der Basis (70) eine Lageverstellung der Beinauflageeinheit (90) bewirkbar ist.

15. Beschlag für einen Hocker nach Anspruch 14 mit den folgenden Merkmalen:
a. der Beschlag weist einen Basisabschnitt (72) zur Verwendung als Basis oder zur Anbringung an einer Basis des Hockers (60) und einen Beinauflageabschnitt (96) zur Anbringung an einer Beinauflageeinheit (90) auf und
b. der Beschlag weist ein Getriebe (80) zur Lageveränderung des Beinauflageabschnitts (57) gegenüber dem Basisabschnitt (56) auf und
c. der Beschlag verfügt über eine Kopplungseinrichtung (89) zur Befestigung eines Zuggliedes (50) und
d. die Kopplungseinrichtung (89) ist derart mit dem Getriebe (80) verbunden, dass durch eine Kraftbeaufschlagung der Kopplungseinrichtung (89) eine Lageverstellung des Beinauflageabschnitts (96) gegenüber dem Basisabschnitt (72) bewirkbar ist.
